# EUROPÄISCHE PATENTSCHRIFT

(11) **EP 0 738 663 B1**
(45) Veröffentlichungstag und Bekanntmachung des Hinweises auf die Patenterteilung: **24.02.1999**
(21) Anmeldenummer: 95106019.3
(22) Anmeldetag: 21.04.1995
(51) Int. Cl.: B65D 41/04

(54) **Verschlusskappe**
Closure cap
Capuchon de fermeture

(43) Veröffentlichungstag der Anmeldung: 23.10.1996
(73) Patentinhaber: AptarGroup S.A., F-78100 Saint Germain en Laye (FR)
(72) Erfinder: Rosenthal, Karl-Heinz, D-51580 Reichshof-Oberagger (DE); Norbert, Filip, D-51674 Wiehl (DE)
(74) Vertreter: Groening, Hans Wilhelm, Dipl.-Ing.

(56) Entgegenhaltungen:
- DE-A- 4 340 229
- FR-A- 1 399 727
- FR-A- 2 329 529
- US-A- 4 125 201

## Beschreibung

Die Erfindung betrifft eine Verschlußkappe gemäß dem Oberbegriff des Patentanspruches 1.

Eine Verschlußkappe dieser Gattung ist aus FR-A-2 329 529 bekannt.

FR-A-2 329 529 beschreibt eine Verschlußkappe für einen Behälter, dessen mit einer Öffnung versehener Behälterhals einen Gewindewulst aufweist, wobei die Verschlußkappe eine Gewindenut hat, deren Breite über die Höhe der Verschlußkappe gleich groß bemessen ist. Zwei in einem Abstand übereinanderliegende Flankenstege benachbarter Gewindenuten der Verschlußkappe sind elastish ausgebildet, so daß durch eine elastische Verformung der Flankenstege zwischen den am Gewindewulst des Behälterhalses anliegenden Kontaktflächen eine Reibkraft erzeugt wird, die eine zusätzliche Selbsthemmung hervorruft.

Derartige Verschlußkappen dienen insbesondere zum Verschließen von Behältern, in denen verderbliche Inhalte, wie etwa Lebensmittel oder kosmetische Produkte, aufgenommen werden. Durch den Schraubverschluß soll sichergestellt werden, daß ein wiederholtes, die Behälteröffnung abdichtendes Verschließen nach beliebig häufiger Inhaltsentnahme aus dem Behälter möglich ist.

Das wiederholte, abdichtende Verschließen einer Behälteröffnung mit einer Schraubverschlußkappe erweist sich jedoch häufig als nicht realisierbar, weil insbesondere bei der Kombination eines Kunststoffschraubverschlusses mit einer Behälteröffnung aus Glas die Tendenz besteht, daß sich der zur Erzeugung der Abdichtung unter Vorspannung auf die Behälteröffnung aufgeschraubte Verschluß selbsttätig löst. Hieraus ergibt sich häufig eine unzureichende Abdichtung der Verschlußkappe gegenüber der Behälteröffnung, so daß Luft und etwaige kontaminierende Stoffe aus der Umgebung in das Behälterinnere eintreten können, oder je nach Beschaffenheit des Behälterinhalts und Lagerung des Behälters der Behälterinhalt aus dem Behälter austreten kann.

Der Erfindung liegt die Aufgabe zugrunde, eine Verschlußkappe der eingangs genannten Art zu schaffen, die auch bei wiederholtem Verschließen einer Behälteröffnung eine sichere Abdichtung der Behälteröffnung ermöglicht.

Diese Aufgabe wird durch eine Verschlußkappe mit den Merkmalen des Anspruchs 1 gelöst.

Bei der Verschlußkappe sind die eine Gewindenut begrenzenden Flankenstege im Querschnitt unterschiedlich ausgebildet. Der eine Flankensteg ist relativ biegesteif, während der andere Flankensteg biegeelastisch ist. Ferner ist der Abstand der gegenüberliegenden Flankenstege zwischen benachbarten Gewindenutgängen so bemessen, daß sich der relativ biegeweiche Flankensteg bei Auslenkung am relativ biegesteifen Flankensteg abstützen kann.

Bei dieser Verschlußkappe wird eine übermäßig hohe Belastung des einen Flankenstegs durch die Abstützung am anderen Flankensteg vermieden. Die Verschlußkappe ist daher besonders geeignet, große Belastungen aufzunehmen, die durch entsprechend große Aufschraubmomente auf die Flankenstege aufgebracht werden. Dies ist beispielsweise dann der Fall, wenn die Verschlußkappe zum Verschließen eines unter Druck stehenden Behälters verwendet wird, da hier für eine sichere Abdichtung der Behälteröffnung zusätzlich auch noch der Behälterinnendruck durch eine entsprechend erhöhte Vorspannung der Verschlußkappe kompensiert werden muß.

Als vorteilhaft erweist es sich auch, wenn die Flankenstege unterschiedlich lang ausgebildet sind, da sich hierdurch Bereiche definieren lassen, in denen die klemmende Wirkung der Gewindenut infolge der Spreizung der Flankenstege nicht oder nur eingeschränkt vorhanden ist. Wenn eine derart unterschiedlich lange Ausbildung der Flankenstege benachbart einer Verschlußkappenöffnung vorgesehen ist, derart, daß ein Flankensteg der Gewindenut vor dem anderen Flankensteg endet, wird das Aufschrauben der Verschlußkappe auf die Behälteröffnung je nach Längendifferenz der Flankenstege zumindest im Bereich des ersten Gewindeganges erleichtert.

Um die Dichtwirkung der Verschlußkappe zu erhöhen, kann an deren der Verschlußkappenöffnung gegenüberliegenden Verschlußboden innenseitig eine Dichtung zur abdichtenden Auflage auf der Behälteröffnung angeordnet sein. Die Verwendung einer gesonderten Dichtung ermöglicht die Auswahl eines Kunststoffmaterials für die Verschlußkappe, das in besonderem Maße den Elastizitätsanforderungen gerecht wird, ohne gleichzeitig die Anforderungen erfüllen zu müssen, die an ein Dichtungsmaterial gestellt werden, wie beispielsweise eine gute Oberflächenverformbarkeit.

Nachfolgend wird eine bevorzugte Ausführungsform der erfindungsgemäßen Verschlußkappe anhand der Zeichnungen näher erläutert. Es zeigen:
- Fig. 1: eine Verschlußkappe mit unterschiedlich ausgeformten Flankenstegen in einer Anfangsphase des Aufschraubens auf eine Behälteröffnung;
- Fig. 2: die in Fig. 1 dargestellte Verschlußkappe in vollständig auf die Behälteröffnung aufgeschraubtem Zustand; und
- Fig. 3: die in den Fig. 1 und 2 dargestellte Verschlußkappe in Einzeldarstellung.

Fig. 1 zeigt eine Verschlußkappe 31, die auf einen Behälterhals 11 teilweise aufgeschraubt ist. Die Verschlußkappe 31 weist einen zylindrischen Kappenmantel auf, der gegenüberliegend einer Verschlußkappenöffnung in eine Kopfwand übergeht. In einer Ausnehmung 15 an der Unterseite der Kopfwand ist eine Dichtscheibe 16 eingesetzt. Anstelle der Dichtscheibe 16 kann auch ein kugelkalottenförmiger Vorsprung oder ein Stopfen an der Unterseite der Kopfwand als Dichtung dienen.

Der Kappenmantel ist innenseitig mit einer Gewindenut 17 versehen, die zur Aufnahme eines außenseitig an dem Behälterhals angeordneten Gewindewulstes 18 dient.

Die Gewindenut 17 ist in ihrer Breite durch einen oberen und einen unteren Flankensteg 19, 32 begrenzt, die eine übliche, einteilige Gewindekordel ersetzen. Zwischen den Flankenstegen 19 und 32 der benachbarten Gewindegänge besteht ein Abstand.

Die Flankenstege 19, 32 können in ihren zur Verschlußkappenöffnung hin gelegenen Gewindeanfängen ungleich lang ausgebildet sein. So kann sich der Gewindeanfang des oberen Flankenstegs 19 nahezu um einen Gewindegang weiter in Richtung auf die Verschlußkappenöffnung als der Gewindeanfang des unteren Flankenstegs 32 erstrecken.

Aus einer Gesamtschau der Fig. 1 ergibt sich, daß die Verschlußkappe 31 in der in Fig. 1 dargestellten Aufschraubphase über eine Umdrehung auf einen Gewindewulst 18 des Behälterhalses 11 aufgeschraubt ist. Hierbei ergibt sich aufgrund einer gegenüber einer Breite des Gewindewulstes 18 geringeren Breite der Gewindenut 17, die einen Teil des Gewindewulstes 18 aufnimmt, eine Spreizung zwischen den oberen und unteren Flankenstegen 19, 32, wobei der Flankensteg 19 ausgelenkt wird.

Fig. 2 zeigt die Verschlußkappe 31 in der aufgeschraubten Endstellung, so daß der Gewindewulst 18 vollständig im Gewindenut 17 vorgedrungen ist. Aus Fig. 2 ist auch ersichtlich, daß die Spreizung des Flankensteges 19, 32 entsprechend weit fortgeschritten ist, so daß nunmehr der Gewindewulst 18 in der Gewindenut 17 der Verschlußkappe 31, mit Ausnahme etwa der ersten Hälfte des unteren Endes des Gewindewulstes 18, aufgenommen ist. In dieser Stellung der Verschlußkappe 31 liegt eine Dichtscheibe 16 abdichtend an einem stirnseitigen Öffnungsrand 28 des Behälterhalses 11 an. Infolge der Verschraubung der Verschlußkappe 31 mit dem Behälterhals 11 wird eine axiale Dichtkraft in Richtung der Mittelachse des Behälterhalses 11 auf die Dichtscheibe 16 ausgeübt. Dieser Dichtkraft wird das Gleichgewicht gehalten durch eine entgegengesetzt wirkende Axialkomponente der durch die elastischen Rückstellkräfte des Flankensteges 19 in der Kontaktfläche mit dem Gewindewulst 18 verursachten Reibkraft. Somit verhindern die auf den Gewindewulst 18 wirkenden elastischen Rückstellkräfte des Flankensteges 19 ein selbsttätiges Lösen der Verschlußkappe 31 auf dem Behälterhals 11.

Die Fig. 1 bis 3 zeigen somit eine Verschlußkappe 31, deren oberer Flankensteg 19 und unterer Flankensteg 32 unterschiedlich ausgebildet sind. Der Flankensteg 32 hat gegenüber dem Flankensteg 19 einen vergrößerten Querschnitt und ist somit biegesteifer. Dies führt dazu, wie in den Fig. 1 und 2 für verschiedene Aufschraubphasen dargestellt ist, daß lediglich der obere, biegeweichere, im Querschnitt dünnere Flankensteg 19 durch den Gewindewulst 18 ausgelenkt wird und der untere, biegesteifere, im Querschnitt dickere Flankensteg 32 bei einer Spreizung der Flankenstege 19, 32 durch den Gewindewulst 18 im wesentlichen unverformt bleibt. Ein Abstand d zwischen dem oberen Flankensteg 19 und dem unteren Flankensteg 32 ist dabei so bemessen, daß sich der biegeweichere Flankensteg 19 am biegesteiferen Flankensteg 32 abstützen kann. Hierdurch ist die Gewindenut 17 bei dem in den Fig. 1 bis 3 dargestellten Ausführungsbeispiel der Verschlußkappe 31 in der Lage, besonders hohe Schraubkräfte aufzunehmen und somit entsprechend hohe Dichtkräfte zu erzeugen.

## Patentansprüche

1. Verschlußkappe (31) für einen Behälter, insbesondere Glasbehälter, dessen mit einer Öffnung versehener Behälterhals (11) einen Gewindewulst (18) aufweist, wobei die Verschlußkappe (31) eine Gewindenut (17) hat, deren Breite über die Höhe der Verschlußkappe (31) gleich groß bemessen ist, ein Flankensteg (19) von zwei in einem Abstand (a; d) übereinanderliegenden Flankenstegen (19, 32) benachbarter Gewindenuten (17) der Verschlußkappe (31) elastisch ausgebildet ist, derart, daß durch eine elastische Verformung des einen Flankensteges (19) zwischen den am Gewindewulst (18) des Behälterhalses (11) anliegenden Kontaktflächen eine Reibkraft erzeugt wird, die eine zusätzliche Selbsthemmung hervorruft, dadurch gekennzeichnet, daß der andere Flankensteg (32) relativ Biegesteif gegenüber dem einen Flankensteg (19) ausgebildet ist, und der Abstand (d) der Flankenstege (19, 32) benachbarter Gewindenuten (17) so bemessen ist, daß der relativ biegeweiche Flankensteg (19) bei Auslenkung am relativ biegesteifen Flankensteg (32) anliegt.

2. Verschlußkappe nach Anspruch 1, dadurch gekennzeichnet, daß die Flankenstege (19, 32) unterschiedlich lang ausgebildet sind.

3. Verschlußkappe nach Anspruch 2, dadurch gekennzeichnet, daß die einer Verschlußkappenöffnung (13) zugekehrten Flankenstege (19, 32) an einem Gewindeanfang (23, 24) unterschiedlich lang ausgebildet sind.

4. Verschlußkappe nach einem oder mehreren der vorangehenden Ansprüche, dadurch gekennzeichnet, daß an einer der Verschlußkappenöffnung (13) gegenüberliegenden Kopfwand innenseitig eine vorzugsweise als Dichtscheibe (16) ausgebildete Dichtung zur abdichtenden Auflage auf einem Öffnungsrand (28) der Behälterhals (11) angeordnet ist.

## Claims

1. Closure cap (31) for a container, particularly a glass container, whose throat (11) is provided with an opening and has a screw thread bead (18), the closure cap (31) having a screw thread groove (17), the breadth of which is the same over the height of the closure cap (31), a flank web (19) of two flank webs (19, 31), which are disposed at a distance (a:d) above one another, of adjacent screw thread grooves (17) in the closure cap (31) being of elastic construction such that, as a result of elastic deformation of one flank web (19) between the contact surfaces engaging the screw thread bead (18) on the container throat (11), a frictional force is produced which causes additional self locking, characterised in that the other flank web (32) is relatively stiff in bending with respect to the one flank web (19) and the spacing (b) of the flank webs (19, 32) of adjacent screw thread grooves (17) is such that the flank web (19), which is relatively flexible, engages the relatively stiff flank web (2), when it is deflected.

2. Closure cap as claimed in claim 1, characterised in that the flank webs (19, 32) are of different lengths.

3. Closure cap as claimed in claim 2, characterised in that the flank webs (19, 32) directed towards a closure cap opening (13) are of different lengths at a thread start (23, 24).

4. Closure cap as claimed in one or more of the preceding claims, characterised in that a seal, preferably constructed as a sealing ring (16), for sealing engagement with an opening edge (28) of the container throat (11) is arranged on the inner surface of a top wall opposite to the closure cap opening (13).

## Revendications

1. Capuchon de fermeture (1) pour un réservoir, en particulier un flacon en verre, donc le col de réservoir (11) pourvu d'une ouverture comprend un filet de filetage (18), le capuchon de fermeture (31) ayant une rainure de filetage (17) dont la largeur est constante sur la hauteur du capuchon de fermeture (31), une nervure de flanc (19) parmi deux nervures de flanc (19, 32) superposées avec un écart (a ; d) de rainures de filetage voisines du capuchon de fermeture (31) étant réalisée de manière élastique de telle sorte que par une déformation élastique de cette nervure de flanc (19) entre les surfaces de contact reposant contre le filet de filetage du col de réservoir (11), il est créé une force de frottement qui engendre un auto-blocage additionnel, caractérisé en ce que l'autre nervure de flanc (32) est réalisée de manière relativement rigide à la flexion par rapport à la nervure de flanc (19), et l'écart (d) entre les nervures de flanc (19, 32) de rainures de filetage voisines (17) est telle que la nervure de flanc (19) relativement souple à la flexion lors d'une déformation repose contre la nervure de flanc (32) relativement rigide à la flexion.

2. Capuchon selon la revendication 1, caractérisé en ce que les nervures de flanc (19, 32) sont réalisées avec des longueurs différentes.

3. Capuchon de fermeture selon la revendication 2, caractérisé en ce que les nervures de flanc (19, 32) tournées vers une ouverture (13) du capuchon de fermeture présentent des longueurs différentes au niveau d'un début de filetage (23, 24).

4. Capuchon de fermeture selon l'une ou plusieurs des revendications précédentes, caractérisé en ce qu'au niveau d'une paroi de tête (14) opposée à l'ouverture (13) du capuchon de fermeture est disposée du côté intérieur une garniture d'étanchéité réalisée de préférence sous la forme d'un disque d'étanchéité (16) pour reposer de manière à étanchéifier sur un bord d'ouverture (28) du col de réservoir (11).
